# EUROPÄISCHE PATENTSCHRIFT

(11) **EP 1 250 869 B1**
(45) Veröffentlichungstag und Bekanntmachung des Hinweises auf die Patenterteilung: **02.03.2005**
(21) Anmeldenummer: 02006142.0
(22) Anmeldetag: 19.03.2002
(51) Int. Cl.: A47F 3/00, G08B 13/04, E06B 3/54

(54) **Anordnung einer Klemmvorrichtung als Befestigung von Platten, insbesondere Glasscheiben**
Arrangement of a clamping device for fixing panels, particularly glass panes
Arrangement d'un dispositf de serrage pour la fixation de panneaux, notamment de vitres

(30) Priorität: 18.04.2001 DE 20106660 U
(43) Veröffentlichungstag der Anmeldung: 23.10.2002
(73) Patentinhaber: SWS Gesellschaft für Glasbaubeschläge mbH, 51545 Waldbröl (DE)
(72) Erfinder: Wagner, Jürgen, Dipl.-Kfm., 51580 Reichshof-Denklingen (DE); Schmitz, Hans-Dieter, 53809 Ruppichteroth (DE); Heim, Nenad, 51545 Waldbröl (DE)
(74) Vertreter: Schwarz, Klaus-Jürgen, Dipl.-Ing.

(56) Entgegenhaltungen:
- EP-A- 0 560 145
- EP-A- 0 783 070
- DE-A- 3 233 867
- DE-A- 3 930 735
- DE-U- 9 318 761
- DE-U- 29 618 331
- DE-U- 29 718 264
- DE-U- 29 901 960

## Beschreibung

Die Erfindung betrifft eine Anordnung einer Klemmvorrichtung als Befestigung von Platten, insbesondere Glasscheiben, nach dem Oberbegriff des Anspruches 1.

Aus DE 32 33 867 A1 und EP 0 560 145 A1 sind Glasbruchmelder oder Vibrationssensoren bekannt, die an Glasplatten von Schaukästen und ähnlichen Einrichtungen befestigt werden, um im Falle einer Beschädigung der Glasplatte durch einen Einbruch oder sonstige Handlungen einen Alarm auszulösen. Die Sensoren werden zumeist sichtbar oder unter einer Abdeckleiste an der Glasplatte oder Glasscheibe angebracht, was jedoch den Nachteil hat, daß die Sensoren leicht entdeckt und bereits vor einer Alarmgabe außer Funktion gesetzt werden können.

Klemmvorrichtungen mit einer Vertiefung an einer der beiden Klemmbacken, die möglicherweise geeignet wäre, einen Sensor aufzunehmen, sind aus DE 93 18 761 U1 und DE 299 01 960 U1 bekannt. Ein Hinweis für die Anbringung eines Sensors ist jedoch keiner dieser Schriften zu entnehmen.

Halteeinrichtungen für Platten oder Glasscheiben, insbesondere an Fenstern oder Türen mit Sensoren als Sicherheitseinrichtungen für Gebäude sind weiterhin aus DE 39 30 735 A1 und DE 297 18 264 U1 bekannt.

Dazu werden nach DE 39 30 735 A1 Sender- und Empfangselemente sowie weitere Signalgeber von außen nicht sichtbar in Hohlräumen von Ausfachungen und/oder Rahmenteilen von Fenstern oder Türen angeordnet und mit einer Steuerplatine verbunden. Sender- und Empfangselement sind wahlweise in einem die Scheiben der Ausfachung distanzierenden Abstandhalter oder in einer die Ausfachung des Fensters oder der Tür halternden Leiste angeordnet. Der vom Senderelement ausgesandte Strahl wird von zwischen den Scheiben oder Platten der Ausfachung angeordneten Abstandhaltern oder zusätzlichen Leisten über die Fläche hinweg reflektiert und dem Empfangselement zugeführt.

Bei der aus DE 297 18 264 U1 bekannten Sicherheitsvorrichtung an verschließbaren Durchlässen, insbesondere an Fenstern oder Türen, wirkt ein auf der Glasscheibe befestigter Sensor als Glasbruchmelder. Um das Vorhandensein der Sicherheitsvorrichtung möglichst nicht erkennbar zu machen, wird der Sensor am Außenumfang der Glasscheibe zwischen dem Rahmen des Fensterflügels und der Glasscheibe angeordnet.

Der Erfindung liegt die Aufgabe zugrunde, bei einer Anordnung einer Klemmvorrichtung nach dem Oberbegriff des Anspruches 1 die Sensoren von außen völlig unsichtbar und unzugänglich an der Platte bzw. Glasscheibe zu befestigen, um auf diese Weise die Entdeckung der Sensoren zu erschweren und deren Funktionsfähigkeit zur Alarmgabe zu erhalten.

Diese Aufgabe wird gemäß der Erfindung bei einer Anordnung nach dem Oberbegriff des Anspruches 1 dadurch gelöst, dass das Polster an der Klemmbacke eine der Form des Sensors angepaßte Aussparung mit den Abmessungen der Vertiefung an der betreffenden Klemmbacke für die Aufnahme des an der Platte bzw. Glasscheibe befestigten Sensors aufweist.

Besonders vorteilhafte Weiterbildungen der Erfindung sind in den Ansprüchen 2 bis 5 gekennzeichnet.

Die Erfindung hat den Vorteil, daß die zur Sicherung und Alarmauslösung an den Platten oder Glasscheiben befestigten Sensoren in einfacher Weise in der Aussparung an einer der Klemmbacken, und zwar auch an entgegengesetzten Rändern der Platten oder Glasscheiben einmal an der Innenseite und zum anderen an der Außenseite vollkommen unsichtbar und unzugänglich derart untergebracht werden können, daß Einbrüche und gewaltsame Zerstörungen von Glasscheiben, die mit solchen Anordnung von Klemmvorrichtungen und verdeckten Sensoren ausgestattet sind, in besonders einfacher und wirkungsvoller Weise vermieden oder zumindest stark erschwert werden können.

Besonders einfach lassen sich die an der Platte oder Glasscheibe befestigten Sensoren in der Anordnung einer Klemmvorrichtung anbringen, wenn die Vertiefung den Sensor mit einem möglichst weiten Abstand umfaßt, um eine optimale freie Schwingung des Sensors für die Signalgabe zu ermöglichen. Für eine einwandfreie Aufnahme des Sensors an einer der beiden Klemmbacken der Klemmvorrichtung ist es weiterhin besonders vorteilhaft, dass die Vertiefung für den Sensor der geometrischen Form des Sensors unter Hinzurechnung eines ausreichenden Sicherheitsabstandes für eine berührungsfreie Montage in der Aussparung weitestgehend angepaßt ist. Dabei ist es für den Kabelanschluß des Sensors besonders vorteilhaft, dass sich die Vertiefung an der Klemmbacke bis an das Basisteil für die Befestigung der Klemmvorrichtung an einem Pfosten oder an einer Wand erstreckt.

Auch kann die unsichtbare Anordnung des Sensors an der Klemmvorrichtung ohne eine Beeinträchtigung der Haltewirkung noch dadurch verbessert werden, dass in einer besonders vorteilhaften Ausführungsform der Erfindung die Platte oder Glasscheibe an den Klemmvorrichtungen so gesichert wird, daß mindestens zwei Klemmvorrichtungen an entgegengesetzten Rändern oder Kanten der zu haltenden Platte oder Glasscheibe an Stellen angreifen, wo an der Platte oder Glasscheibe an gegenüberliegenden Seiten, das heißt einmal an der Innenseite und zum anderen an der Außenseite der betreffenden Platte oder Glasscheibe, ein Sensor derart befestigt ist, daß er von der jeweiligen Vertiefung an jeder der beiden Klemmvorrichtungen verdeckt und von außen unzugänglich aufgenommen wird.

Ein bevorzugtes Ausführungsbeispiel der Erfindung ist in der Zeichnung schematisch dargestellt. Es zeigen
- Fig. 1: die Anordnung einer Klemmvorrichtung als Befestigung von Platten oder Glasscheiben an einer Wand oder einem zur Befestigung dienenden Pfosten oder dergleichen in perspektivischer Ansicht von der Befestigungsseite her,
- Fig. 2: eine teilweise geschnittene Draufsicht der Klemmvorrichtung mit eingespannter Glasscheibe und Sensor,
- Fig. 3: eine Klemmbacke der Klemmvorrichtung zur verdeckten Aufnahme des Sensors in perspektivischer Ansicht,
- Fig. 4: eine Draufsicht auf die Klemmbacke von Fig. 3 und
- Fig. 5: einen senkrechten Schnitt durch die Klemmbacke gemäß Schnittlinie V - V von Fig. 4.

Die in der Zeichnung gezeigte Anordnung einer Klemmvorrichtung 1 dient zum Befestigen von Platten 2, insbesondere Glasscheiben und ist mit zwei am seitlichen Rand der Platte 2 ansetzbaren Klemmbacken 3, 4 ausgebildet, die an ihren Innenseiten sich an die Platte 2 anlegende Polster 5 aus elastomerem Werkstoff aufweisen. Beide Klemmbacken 3, 4 sind von mindestens einer Klemmschraube 10 unter Einschluß der Platte 2 gegeneinander spannbar.

Wie in Fig. 2 bis 5 im einzelnen zu erkennen ist, ist an mindestens einer Klemmbacke 3 der Klemmvorrichtung 1 eine Vertiefung 6 für die Aufnahme eines an der Platte bzw. Glasscheibe 2 befestigten Sensors 7 vorhanden, die den Sensor 7 mit einem möglichst weiten Abstand umfaßt, um eine optimale freie Schwingung des Sensors für die Signalgabe zu ermöglichen. Außerdem ist die Vertiefung 6 für den Sensor 7 der geometrischen Form des Sensors unter Hinzurechnung eines ausreichenden Sicherheitsabstandes für eine berührungsfreie Montage in der Aussparung so weitgehend angepaßt, daß auch unter schwierigen Montagebedingungen eine einwandfreie schwingungsfreie Anordnung und Funktionsweise der an den Platten oder Glasscheiben befestigten Sensoren sichergestellt ist.

Die Vertiefung 6 erstreckt sich an der Klemmbacke 3 bis an das Basisteil 8 für die Befestigung der Klemmvorrichtung 1 an einem Pfosten oder an einer Wand, wobei das Anschlußkabel 11 des Sensors 7 entweder durch die Befestigungsöffnung 12 an dem Basisteil 8 oder auch durch eine zusätzlich seitlich versetzte Öffnung hindurchgeführt sein kann.

Wie in Fig. 3 bis 5 weiterhin gezeigt ist, weist das Polster 5 an der Klemmbacke 3 eine der Form des Sensors 7 angepaßte Aussparung 9 mit den Abmessungen der Vertiefung 6 an der betreffenden Klemmbacke für die Aufnahme des an der Platte bzw. Glasscheibe 2 befestigten Sensors 7 auf, so daß der Sensor 7 in jeglicher Hinsicht von außen her vollkommen unsichtbar an der Klemmvorrichtung 1 untergebracht werden kann.

Für eine besonders sichere Signalgabe ist es schließlich auch möglich, die Anordnung der Sensoren 7 an der Platte oder Glasscheibe 2 so zu gestalten, daß mindestens zwei Klemmvorrichtungen an entgegengesetzten Rändern oder Kanten der zu haltenden Platte oder Glasscheibe 2 an Stellen angreifen, wo an der Platte oder Glasscheibe 2 an gegenüberliegenden Seiten, das heißt einmal an der Innenseite und zum anderen an der Außenseite der betreffenden Platte oder Glasscheibe 2, ein Sensor 7 derart befestigt ist, daß er von der jeweiligen Vertiefung 6 an jeder der beiden Klemmvorrichtungen verdeckt und von außen unzugänglich aufgenommen wird. Durch die zusätzliche Absicherung der Platte oder Glasscheibe 2 durch zwei oder mehr Sensoren 7 kann die Funktionssicherheit der Signal- und Alarmeinrichtungen in einfacher Weise noch wesentlich verbessert und erhöht werden.

### Liste der Bezugszeichen

- 1: Klemmvorrichtung
- 2: Platte bzw. Glasscheibe
- 3: Klemmbacke
- 4: Klemmbacke
- 5: Polster
- 6: Vertiefung
- 7: Sensor
- 8: Basisteil
- 9: Aussparung
- 10: Klemmschraube
- 11: Anschlußkabel
- 12: Befestigungsöffnung

## Patentansprüche

1. Anordnung einer Klemmvorrichtung (1) als Befestigung von Platten (2), insbesondere Glasscheiben, mit zwei am seitlichen Rand der Platte angesetzten Klemmbacken (3, 4), die an ihren Innenseiten sich an die Platte (2) anlegende Polster (5) aus elastomerem Werkstoff aufweisen und von mindestens einer Klemmschraube unter Einschluß der Platte (2) gegeneinander gespannt sind, wobei an mindestens einer Klemmbacke (3, 4) der Klemmvorrichtung (1) eine Vertiefung (6) für die Aufnahme eines an der Platte bzw. Glasscheibe (2) befestigten Sensors (7) vorhanden ist, **dadurch gekennzeichnet, dass** das Polster (5) an der Klemmbacke (3) eine der Form des Sensors angepaßte Aussparung (9) mit den Abmessungen der Vertiefung (6) an der betreffenden Klemmbacke für die Aufnahme des an der Platte bzw. Glasscheibe (2) befestigten Sensors (7) aufweist.

2. Anordnung nach Anspruch 1, **dadurch gekennzeichnet, dass** die Vertiefung (6) den Sensor (7) für eine optimale freie Schwingung des Sensors zur Signalgabe mit einem möglichst weiten Abstand umfaßt.

3. Anordnung nach Anspruch 1 oder 2, **dadurch gekennzeichnet, daß** die Vertiefung (6) für den Sensor (7) der geometrischen Form des Sensors unter Hinzurechnung eines ausreichenden Sicherheitsabstandes für eine berührungsfreie Montage in der Aussparung weitestgehend angepaßt ist.

4. Anordnung nach einem der Ansprüche 1 bis 3, **dadurch gekennzeichnet, daß** sich die Vertiefung (6) an der Klemmbacke (3) bis an das Basisteil (8) für die Befestigung der Klemmvorrichtung (1) an einem Pfosten oder an einer Wand erstreckt.

5. Anordnung nach einem der vorhergehenden Ansprüche, **dadurch gekennzeichnet, daß** mindestens zwei Klemmvorrichtungen an entgegengesetzten Rändern oder Kanten der zu haltenden Platte oder Glasscheibe (2) an Stellen angreifen, wo an der Platte oder Glasscheibe (2) an gegenüberliegenden Seiten, das heißt einmal an der Innenseite und zum anderen an der Außenseite der betreffenden Platte oder Glasscheibe (2), ein Sensor (7) derart befestigt ist, daß er von der jeweiligen Vertiefung (6) an jeder der beiden Klemmvorrichtungen verdeckt und von außen unzugänglich aufgenommen wird.

## Claims

1. Arrangement of a clamping device (1) for fixing panels (2), particularly glass panes, comprising two clamping jaws (3, 4) fitted on the lateral rim of the panel, said clamping jaws including on the inner side thereof cushions (5) made of an elastomeric material and snugly fitting against said panel (2) and being clamped against each, under the inclusion of said panel (2), by means of at least one damping screw, with a cavity (6) for receiving a sensor (7) which is fixed to the panel or glass pane (2) being provided on at least one clamping jaw (3, 4) of the clamping device (1), **characterized in that** the cushion (5) on the clamping jaw (3) includes a recess (9) adapted to the shape of the sensor (7) and with the dimensions of the cavity (6) on the respective clamping jaw for receiving the sensor (7) fixed to the panel or glass pane (2).

2. Arrangement according to daim 1, **characterized in that** said cavity (6) surrounds said sensor (7) at a spacing which is as large as possible for an optimum free oscillation of the sensor for signal output.

3. Arrangement according to claim 1 or 2, **characterized in that** said cavity (6) for said sensor (7) is adapted to the geometrical shape of the sensor to the greatest possible extent, under the addition of a sufficient safe distance for a non-contact mounting in the recess.

4. Arrangement according to one of the claims 1 to 3, **characterized in that** said cavity (6) on said damping jaw (3) extends up to the base member (8) for fixing said clamping device (1) to a vertical member or to a wall.

5. Arrangement according to any one of the preceding claims, **characterized in that** at least two clamping devices engage opposite rims or edges of the panel or glass pane (2) to be supported, in places where on said panel or glass pane (2) on opposite sides thereof, i.e. one time on the inner side and the other time on the outer side of the respective panel or glass pane (2), a sensor (7) is fixed in a way such as to be received by the respective cavity (6) on each of said two clamping devices in a hidden manner and inaccessible from outside.

## Revendications

1. Arrangement d'un dispositif de serrage (1) comme fixation de panneaux (2), en particulier de vitres, avec deux mâchoires de serrage (3, 4) mises en place sur le bord latéral du panneau qui présentent, sur leurs côtés intérieurs, des rembourrages (5) en matériau élastomère qui se posent sur le panneau (2) et qui sont serrées l'une contre l'autre par au moins une vis de serrage en renfermant le panneau (2), un enfoncement (6) pour le logement d'un détecteur (7) fixé au panneau ou à la vitre (2) existant sur au moins une mâchoire de serrage (3, 4) du dispositif de serrage (1), **caractérisé en ce que** le rembourrage (5) sur la mâchoire de serrage (3) présente un évidement (9) adapté à la forme du détecteur avec les dimensions de l'enfoncement (6) sur la mâchoire de serrage concernée pour le logement du détecteur (7) fixé au panneau ou à la vitre (2).

2. Arrangement selon la revendication 1, **caractérisé en ce que** l'enfoncement (6) comprend le détecteur (7) pour une oscillation libre optimale du détecteur pour l'émission de signal avec un écart le plus ample possible.

3. Arrangement selon la revendication 1 ou 2, **caractérisé en ce que** l'enfoncement (6) pour le détecteur (7) est adapté le plus possible à la forme géométrique du détecteur en ajoutant un écart de sécurité suffisant pour un montage sans contact dans l'évidement.

4. Arrangement selon l'une des revendications 1 à 3, **caractérisé en ce que** l'enfoncement (6) s'étend sur la mâchoire de serrage (3) jusqu'à la pièce de base (8) pour la fixation du dispositif de serrage (1) sur un montant ou sur un mur.

5. Arrangement selon l'une des revendications précédentes, **caractérisé en ce qu'**au moins deux dispositifs de serrage mordent sur des bords opposés ou des arêtes opposées du panneau ou de la vitre à maintenir (2) à des endroits où, sur le panneau ou sur la vitre (2) sur des côtés opposés, c'est-à-dire d'une part sur le côté intérieur et d'autre part sur le côté extérieur du panneau ou de la vitre concernée (2), un détecteur (7) est fixé de telle manière qu'il est caché par l'enfoncement respectif (6) sur chacun des deux dispositifs de serrage et qu'il est logé inaccessible de l'extérieur.
